# EUROPÄISCHE PATENTSCHRIFT

(11) **EP 2 203 697 B1**
(45) Veröffentlichungstag und Bekanntmachung des Hinweises auf die Patenterteilung: **26.12.2018**
(21) Anmeldenummer: 08805279.0
(22) Anmeldetag: 15.10.2008
(51) Int. Cl.: F25D 21/14, F25D 23/06

(54) **KÄLTEGERÄTEGEHÄUSE MIT ROHRDURCHFÜHRUNG UND MONTAGEVERFAHREN DAFÜR**
REFRIGERATION DEVICE HOUSING HAVING A PIPE LEADTHROUGH AND CORRESPONDING MOUNTING METHOD
CARTER D'APPAREIL FRIGORIFIQUE POURVU D'UN PASSAGE DE TUBES ET PROCÉDÉ DE MONTAGE ASSOCIÉ

(30) Priorität: 26.10.2007 DE 102007051342
(43) Veröffentlichungstag der Anmeldung: 07.07.2010
(73) Patentinhaber: BSH Hausgeräte GmbH, 81739 München (DE)
(72) Erfinder: HEBESTREIT, Lutz, 89428 Syrgenstein (DE); KRAPP, Michael, 89564 Nattheim (DE)
(86) Internationale Anmeldenummer: PCT/EP2008/063842
(87) Internationale Veröffentlichungsnummer: WO 2009/053284

(56) Entgegenhaltungen:
- WO-A-2005/085723
- DE-U1- 29 715 231
- JP-A- 49 037 246
- JP-A- 2007 024 380

## Beschreibung

Die vorliegende Erfindung betrifft ein Kältegerätegehäuse mit einer Rohrdurchführung, insbesondere zur Abführung von Tauwasser aus einem Innenraum des Gehäuses, und ein Verfahren zum Montieren eines solchen Gehäuses.

Beim Betrieb eines Kältegeräts schlägt sich an dessen Verdampfer fortlaufend Feuchtigkeit nieder, die kontinuierlich, oder im Falle eines bei unter 0°C betriebenen Verdampfers während des Abtauens desselben, in einer Sammelvertiefung unterhalb des Verdampfers zusammenfließt. Um dieses Tauwasser aus dem Gerät herauszuführen, ist von der Vertiefung aus eine Rohrleitung durch eine Gehäusewand des Kältegeräts hindurch ins Freie geführt. Bei dem aus JP 49 037246 A1 bekannten Kältegerätegehäuse nach dem Oberbegriff des Anspruchs 1 ist eine Rohrdurchführung durch ein äußeres und ein inneres Rohrstück gebildet, von denen das äußere in einer Öffnung einer Außenwand des Gehäuses durch an Innen- und Außenseiten der Außenwand anliegende Vorsprünge gehalten ist. Eine Innenwand des Gehäuses hat eine dem äußeren Rohrstück gegenüberliegende, mit einer Membran hinterlegte Öffnung. Ein inneres Rohrstück wird durch die Membran hindurchgestoßen und dringt in das äußere Rohrstück ein, wobei Ränder der Membran zwischen innerem und äußerem Rohrstück geklemmt werden.

Ziel der vorliegenden Erfindung ist, den Arbeitsaufwand bei der Montage eines derartigen Kältegerätegehäuses zu verringern.

Die Aufgabe wird zum einen gelöstdurch ein Kältegerätegehäuse mit den Merkmalen des Anspruchs 1. Isolationsmaterial kann aus dem Hohlraum ferngehalten werden, wenn dieser von einem Becher des inneren Durchführungsteils begrenzt ist, von dem ein Rand an der Außenhaut anliegt.

Das innere Rohrstück durchsetzt dann vorzugsweise einen Boden des Bechers.

Ein sich von dem Rand des Bechers aus an der Außenhaut erstreckender Stützflansch stabilisiert die Position des inneren Durchführungsteils, insbesondere wenn die Isolationsschicht in an sich bekannter Weise durch Ausschäumen erzeugt wird.

Um die Öffnung in der Außenhaut zu bilden, genügt es, das äußere Rohrstück vor dem Hohlraum gegen die Außenhaut zu drücken und so die Außenhaut aufzureißen.

Um die Bildung der Öffnung zu erleichtern, ist das äußere Rohrstück zweckmäßigerweise mit einer Schneidspitze versehen.

Indem das äußere Rohrstück eine schräg zur Steckrichtung ausgerichtete Endfläche aufweist, kann die Öffnung durch Andrücken der Spitze dieser Endfläche zunächst auf einem Teil ihres Umfangs aufgeschnitten werden; in dem Maße, in dem das äußere Rohrstück weiter in die Wand hineingedrückt wird, wird die Öffnung fortlaufend erweitert, bis schließlich das äußere Rohrstück hindurchpasst.

Um die Montage zu vereinfachen, ist das äußere Rohrstück vorzugsweise an dem inneren Durchführungsteil verrastbar. Insbesondere können zusammenwirkende Raststufen an einer Innenfläche des äußeren Rohrstücks bzw. an einer Außenfläche des inneren Rohrstücks gebildet sein.
Zur Verbesserung der Stabilität umfasst das äußere Durchführungsteil vorzugsweise einen an der Außenseite der Außenhaut anliegenden Abdeckflansch. Indem sich Abdeckflansch und Stützflansch an Außen- und Innenseite der Außenhaut gegenüberliegen, kann die Durchführung an der Außenhaut fest und sicher positioniert werden.
Um die Verbindung von äußerem und innerem Durchführungsteil im Bedarfsfalle dauerhaft absichern zu können, ist vorzugsweise am Abdeckflansch wenigstens eine Schrauböffnung und am Stützflansch wenigstens eine der Schrauböffnung zugewandte Gewindebohrung vorgesehen.
Der äußere Rohrabschnitt weist zweckmäßigerweise eine Abtropfkante auf, die von der Außenhaut beabstandet ist, um zu verhindern, dass über die Rohrdurchführung abfließendes Wasser in Kontakt mit der Außenhaut gelangt.
Die Aufgabe wird ferner gelöst durch ein Verfahren zum Montieren einer Rohrdurchführung in einem Kältegerätegehäuse gemäß der Erfindung mit den Schritten:
a) Bereitstellen eines Kältegerätegehäuses, bei dem eine Gehäusewand wenigstens eine Außenhaut und eine von der Außenhaut begrenzte Isolationsschicht umfasst und ein inneres Durchführungsteil sich in der Isolationsschicht erstreckt und an einer Innenseite der Außenhaut anliegt;
b) Aufreißen einer Öffnung in der Außenhaut durch Andrücken eines äußeren Durchführungsteils;
c) Einschieben eines äußeren Rohrstücks des äußeren Durchführungsteils in die Öffnung und das innere Durchführungsteil.
Zur Vereinfachung der Montage umfasst Schritt a) vorzugsweise das Erzeugen einer die Position des inneren Durchführungsteils anzeigenden Markierung an der Außenseite der Außenhaut.

Wenn die Isolationsschicht durch Ausschäumen erzeugt wird, ist es zweckmäßig, auch die Markierung durch das Ausschäumen zu erzeugen. Dies ist auf verschiedene Weisen möglich.

Während des Ausschäumens muss im Allgemeinen der von innen gegen die Außenhaut wirkende Druck durch eine von außen dagegen gehaltene Schäumform kompensiert werden. Wenn das Material der Außenhaut eine durch die beim Ausschäumen auftretenden Verfahrensbedingungen wie insbesondere Druck oder Temperatur veränderbare Oberflächentextur aufweist, so zeichnet sich die Lage des Hohlraums des inneren Durchführungsteils nach dem Ausschäumen auf der Außenhaut ab, da dieser nicht denselben Verfahrensbedingungen ausgesetzt ist wie der Rest der Außenhaut und seine Oberflächentextur daher weniger stark verändert ist.

Es kann aber auch auf der Schäumform eine Erhabenheit vorgesehen sein, die beim Ausschäumen dem Hohlraum gegenüberliegt und die Außenhaut geringfügig in den Hohlraum hineindrückt. Auch hierdurch ist nach dem Ausschäumen der Rand des Hohlraums von außen erkennbar.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine auseinander gezogene perspektivische Ansicht des äußeren und inneren Durchführungsteils einer erfindungsgemäßen Rohrdurchführung, sowie ein Stück einer Rückwandpappe, die eine Außenhaut einer Gehäusewand eines Kältegerätes bildet;
- Fig. 2: einen Schnitt durch die beiden Durchführungsteile vor ihrem Zusammenbau entlang einer vertikalen Ebene;
- Fig. 3: einen Teilschnitt durch die Rückwand des Kältegerätes mit fertig montierter Rohrdurchführung;
- Fig. 4: einen Schnitt entlang der Ebene IV-IV aus Fig. 3; und
- Fig. 5: einen Teilschnitt durch die Rückwand des Kältegeräts kurz vor dem Ausschäumen.

Die Figuren 1 und 2 zeigen die Teile einer Rohrdurchführung in perspektivischer Ansicht und im Längsschnitt. Ein inneres Durchführungsteil 1 umfasst einen Rohrabschnitt 2 von unrundem, vorzugsweise elliptischem Querschnitt, der an einem Ende einen gewinkelten Anschlussflansch 3 trägt. Der Anschlussflansch 3 ist vorgesehen, um einen Durchstich einer im Innenbehälter eines Kältegeräts unterhalb eines Verdampfers geformten Tauwassersammelrinne schaumseitig zu überdecken und aus dem Durchstich abfließendes Tauwasser in den Rohrabschnitt 2 hineinzuleiten. Wie insbesondere in Fig. 2 zu erkennen, erstreckt sich der Rohrabschnitt 2 schräg abwärts durch einen Boden 4 eines Bechers 5 hindurch, dessen schräg abgeschnittener Rand innen an einer Rückwandpappe 6 des Kältegeräts anliegt. Ein vom Rand des Bechers 5 ausgehender Stützflansch 7 liegt großflächig an der Rückwandpappe 6 an. Ein unteres Ende des Rohrabschnitts 2 befindet sich im Inneren des Bechers 5. Becher 5, Stützflansch 7 und Rohrabschnitt 2 sind aus Kunststoff einteilig spritzgeformt.

Im in den Figuren 1 und 2 dargestellten Zustand ist die Rückwandpappe 6 geschlossen; eine in Fig. 1 mit 8 bezeichnete Ellipse stellt eine an der Rückwandpappe 6 angebrachte Markierung dar, die angibt, an welcher Stelle das äußere Durchführungsteil 11 zu montieren ist. Zur Entstehung der Markierung 8 wird auf Fig. 5 verwiesen.

Das äußere Durchführungsteil 11 ist wie das innere Durchführungsteil 1 einteilig aus Kunststoff spritzgeformt und umfasst einen Abdeckflansch 13, einen sich von dem Abdeckflansch 13 schräg aufwärts erstreckenden Rohrabschnitt 12, sowie, an der dem Rohrabschnitt 12 gegenüberliegenden Seite des Abdeckflansches 13, eine Abtropfkontur 14.

Der Rohrabschnitt 12 ist vorgesehen, um damit die Rückwandpappe 6 am Ort der Markierung 8 zu durchstoßen und ihn im Inneren des Bechers 5 auf das Ende des Rohrabschnitts 2 aufzuschieben. Um das Durchstoßen der Rückwandpappe 6 zu erleichtern, hat der Rohrabschnitt 12 eine scharfkantige Endfläche 15, die sich schräg zur Steckrichtung der Rohrabschnitte 2, 12 erstreckt. Die Querschnitte der Rohrabschnitte 2, 12 sind aneinander angepasst, so dass der Rohrabschnitt 12 mit minimalem Spiel und drehfest auf den Rohrabschnitt 2 aufsteckbar ist.

Wie Fig. 2 zeigt, sind an dem Rohrabschnitt 12 in dessen Inneres vorspringende Rastnasen 16 gebildet, und zu diesen Rastnasen 16 komplementäre Aussparungen 9 befinden sich an den Außenseiten des Rohrabschnitts 2, wie in Fig. 4 gezeigt. Wenn die Rohrabschnitte 2, 12 so weit ineinander eingeschoben sind, dass der Stützflansch 7 und der Abdeckflansch 13 zwischen sich die Rückwandpappe 6 einklemmen, verrasten die Rastnasen 16 in den Aussparungen 9 und verankern so die Durchführungsteile 1, 11 unlösbar aneinander.

Wenn der Rohrabschnitt 12 am Ort der Markierung 8 durch die Rückwandpappe 6 gestoßen wird, reißt die Rückwandpappe 6 zunächst in Höhe der scharfen Unterkante der Endfläche 15, an der tiefsten Stelle der Markierung 8, auf, und in dem Maße, wie der Rohrabschnitt 12 in den Becher 5 hinein vordringt, dehnt sich der Riss zu beiden Seiten schräg nach oben hin aus, bis er groß genug ist, um den Rohrabschnitt 12 vollständig durchzulassen. Eine durch den Riss in der Rückwandpappe 6 gebildete Zunge 10 schwenkt nach oben ins Innere des Bechers 5 hinein und verbleibt dort, wie in dem Schnitt der Fig. 3 zu erkennen.

Da, wie in Fig. 3 gezeigt, im zusammengefügten Zustand die Rohrabschnitte 2, 12 nach außen abschüssig verlaufen und der Rohrabschnitt 12 den Rohrabschnitt 2 außen umgreift, kann im Betrieb des Kältegeräts kein Tauwasser in dem Becher 5 freigesetzt werden und von dort die Rückwandpappe 6 erreichen. Das über den Rohrabschnitt 2 von der in Fig. 3 gezeigten Tauwasserrinne 21 des Innenbehälters 20 abgeleitete Tauwasser wird vollständig von dem äußeren Rohrabschnitt 12 aufgefangen und zu einer von der Rückwandpappe 6 beabstandeten Abtropfkante 17 am unteren Rand der Abtropfkontur 14 geleitet.

Wie man in Fig. 3 ferner erkennt, berührt der Abdeckflansch 13 die Rückwandpappe 6 unterhalb des Rohrabschnitts 12 lediglich über einen Vorsprung 22 an einer nicht von dem Stützflansch 7 unterstützten Stelle. Dadurch und aufgrund der Elastizität der Rückwandpappe 6 sind die beiden Durchführungsteile 1, 11 in dem zusammengefügten Zustand der Fig. 3 geringfügig elastisch gegeneinander beweglich. Dies ist hilfreich, um einerseits zu gewährleisten, dass im aneinander verrasteten Zustand der Rastnasen 16 und Aussparungen 9 die Rückwandpappe zwischen den Flanschen 7, 13 geklemmt ist und andererseits die Verrastung zuverlässig herbeigeführt werden kann.

Oberhalb der Rohrabschnitte 2, 12 weisen die Flansche 7, 13 ein Sackloch 23 bzw. eine damit fluchtende Öffnung 24 auf. Diese ermöglichen eine Befestigung der Flansche 7, 13 aneinander mit Hilfe einer (nicht dargestellten) Schraube, sei es als Ergänzung zur Verrastung, als Hilfsmaßnahme für den Fall, dass aufgrund von Fertigungstoleranzen die Verrastung nicht herbeigeführt werden kann, oder als Alternative anstelle einer Verrastung.

Fig. 5 zeigt einen Teilschnitt durch die Rückwand des Kältegeräts unmittelbar vor dem Ausschäumen des zwischen der Rückwandpappe 6 und dem Innenbehälter 20 begrenzten Hohlraums mit Isolationsmaterial. Ein Stück einer Schäumform, die sich der Rückwandpappe 6 näher, um diese gegen den beim Ausschäumen auftretenden Druck abzustützen, ist mit 25 bezeichnet. Die Schäumform ist eben bis auf eine einzelne (in der Fig. der Deutlichkeit halber übertrieben groß dargestellte) Erhabenheit 26. Diese ist auf der Schäumform so platziert, dass sie trotz eventueller Toleranzen in die Öffnung des Bechers 5 trifft. Wenn die Schäumform 25 rings um den Becher 5 herum an der Rückwandpappe 6 anliegt, drückt sie einen Teil von dieser in den Becher 5 hinein und erzeugt so eine Mulde in der Rückwand, die nach Abschluss des Ausschäumens bestehen bleibt und die Markierung 8 bildet.

## Patentansprüche

1. Kältegerätegehäuse mit einer Gehäusewand, die wenigstens eine Außenhaut (6) und eine von der Außenhaut (6) begrenzte Isolationsschicht umfasst, und einer die Gehäusewand kreuzenden Rohrdurchführung (1, 11), die ein eine Öffnung der Außenhaut (6) kreuzendes und in das innere Durchführungsteil (1) eingreifendes äußeres Durchführungsteil (11) umfasst, **dadurch gekennzeichnet, dass** ein inneres Durchführungsteil (1) sich in der Isolationsschicht erstreckt, an einer Innenseite der Außenhaut (6) anliegt und einen Hohlraum aufweist, dass das äußere Durchführungsteil (11) in das innere Durchführungsteil (1) eingreift und dass ein aus der Öffnung verdrängtes Stück (10) der Außenhaut (6) in dem Hohlraum des inneren Durchführungsteils (1) aufgenommen ist.

2. Kältegerätegehäuse nach Anspruch 1, **dadurch gekennzeichnet, dass** das innere Durchführungsteil (1) ein in den Hohlraum hineinragendes inneres Rohrstück (2) und das äußere Durchführungsteil (11) ein auf das innere Rohrstück (2) aufgestecktes äußeres Rohrstück (12) umfasst.

3. Kältegerätegehäuse nach Anspruch 1, **dadurch gekennzeichnet, dass** das innere Durchführungsteil (1) einen als Hohlraum dienenden Becher (5) umfasst, von dem ein Rand an der Außenhaut (6) anliegt und ein Boden (4) von dem inneren Rohrstück (2) durchsetzt ist.

4. Kältegerätegehäuse nach Anspruch 3, **dadurch gekennzeichnet, dass** der Becher (5) und das innere Rohrstück (2) einstückig aus Kunststoff-Spritzguß erzeugt sind.

5. Kältegerätegehäuse nach Anspruch 3, **gekennzeichnet durch** einen von dem Rand des Bechers (5) aus an der Außenhaut (6) erstreckenden Stützflansch (7).

6. Kältegerätegehäuse nach einem der vorhergehenden Ansprüche, **dadurch gekennzeichnet, dass** das äußere Rohrstück (12) mit wenigstens einer Schneidspitze versehen ist.

7. Kältegerätegehäuse nach Anspruch 6, **dadurch gekennzeichnet, dass** äußere Rohrstück an seinem freien Ende wenigstens einen voraneilenden Abschnitt aufweist, der die Schneidspitze trägt.

8. Kältegerätegehäuse nach Anspruch 6 oder 7, **dadurch gekennzeichnet, dass** das äußere Rohrstück (12) an seinem freien Ende abgeschrägt ausgebildet ist und der voraneilende Abschnitt der Schräge die Schneidspritze aufweist.

9. Kältegerätegehäuse nach einem der vorhergehenden Ansprüche, **dadurch gekennzeichnet, dass** das äußere Rohrstück (12) eine schräg zur Steckrichtung ausgerichtete Endfläche (13) aufweist.

10. Kältegerätegehäuse nach einem der vorhergehenden Ansprüche, **dadurch gekennzeichnet, dass** das äußere Durchführungsteil (11) an dem inneren Durchführungsteil (1) verrastbar ist.

11. Kältegerätegehäuse nach Anspruch 10, **dadurch gekennzeichnet, dass** zusammenwirkende Raststufen (9, 16) an einer Innenfläche des äußeren Rohrstücks (12) und einer Außenfläche des inneren Rohrstücks (1) gebildet sind.

12. Kältegerätegehäuse nach einem der vorhergehenden Ansprüche, **dadurch gekennzeichnet, dass** das äußere Durchführungsteil (11) einen an der Außenseite der Außenhaut (6) anliegenden Abdeckflansch (13) umfasst.

13. Kältegerätegehäuse nach Anspruch 12, **dadurch gekennzeichnet, dass** der Abdeckflansch (13) wenigstens eine Schrauböffnung (24) und der Stützflansch (7) wenigstens eine der Schrauböffnung (24) zugewandte Gewindebohrung (23) aufweist.

14. Kältegerätegehäuse nach einem der vorhergehenden Ansprüche, **dadurch gekennzeichnet, dass** das äußere Durchführungsteil (11) eine von der Außenhaut (6) beabstandete Abtropfkante (17) aufweist.

15. Kältegerätegehäuse nach einem der vorhergehenden Ansprüche, **dadurch gekennzeichnet, dass** die Rohrdurchführung (1, 11) von einem Tauwassersammler (21) ausgeht.

16. Verfahren zum Montieren einer Rohrdurchführung (1, 11) in einem Kältegerätegehäuse nach Anspruch 1 mit den Schritten:
a) Bereitstellen eines Kältegerätegehäuses, bei dem eine Gehäusewand wenigstens eine Außenhaut (6) und eine von der Außenhaut begrenzte Isolationsschicht umfasst und ein inneres Durchführungsteil (1) sich in der Isolationsschicht erstreckt und an einer Innenseite der Außenhaut (6) anliegt;
b) Aufreißen einer Öffnung in der Außenhaut (6) durch Andrücken eines äußeren Durchführungsteils (11);
c) Einschieben eines äußeren Rohrstücks (12) des äußeren Durchführungsteils (11) in die Öffnung und das innere Durchführungsteil (1).

17. Verfahren nach Anspruch 16, **dadurch gekennzeichnet, dass** das das äußere Rohrstück (12) auf ein inneres Rohrstück (2) des inneren Durchführungsteils (1) aufgesteckt wird.

18. Verfahren nach Anspruch 16 oder 17, **dadurch gekennzeichnet, dass** die Durchführungsteile (1, 11) aneinander verrastet werden.

19. Verfahren nach einem der vorhergehenden Ansprüche, **dadurch gekennzeichnet, dass** Schritt a) das Erzeugen einer die Position des inneren Durchführungsteils anzeigenden Markierung (8) an der Außenseite der Außenhaut (6) umfasst.

20. Verfahren nach Anspruch 19, **dadurch gekennzeichnet, dass** Schritt a) das Erzeugen der Isolationsschicht durch Ausschäumen umfasst und dass die Markierung (8) durch das Ausschäumen erzeugt wird.

21. Verfahren nach Anspruch 20, **dadurch gekennzeichnet, dass** die Außenhaut

22. Verfahren nach Anspruch 21, **dadurch gekennzeichnet, dass** die Markierung (8) der Abdruck einer in den Hohlraum vorspringenden Erhabenheit (26) einer Schäumform (25) ist.

## Claims

1. Refrigeration device housing with a housing wall which comprises at least one outer shell (6) and an insulating layer delimited by the outer shell (6), and a pipe leadthrough (1, 11) which intersects the housing wall and which comprises an outer leadthrough element (11) intersecting an opening of the outer shell (6) and engaging in the inner leadthrough element (1), **characterised in that** an inner leadthrough element (1) extends in the insulating layer, rests against an inside of the outer shell (6) and has a hollow space, that the outer leadthrough element (11) engages with the inner leadthrough element (1), and that a piece (10) of the outer shell (6) displaced from the opening is accommodated in the hollow space of the inner leadthrough element (1).

2. Refrigeration device housing according to claim 1, **characterised in that** the inner leadthrough element (1) comprises an inner pipe section (2) projecting into the hollow space and the outer leadthrough element (11) comprises an outer pipe section (12) attached to the inner pipe section (2).

3. Refrigeration device housing according to claim 1, **characterised in that** the inner leadthrough element (1) comprises a bowl (5) serving as a hollow space, of which one edge rests against the outer shell (6) and one base (4) is intersected by the inner pipe section (2).

4. Refrigeration device housing according to claim 3, **characterised in that** the bowl (5) and the inner pipe section (2) are produced as one piece by means of plastic injection moulding.

5. Refrigeration device housing according to claim 3, **characterised by** a supporting flange (7) extending from the edge of the bowl (5) to the outer shell (6).

6. Refrigeration device housing according to one of the preceding claims, **characterised in that** the outer pipe section (12) has at least one cutting point.

7. Refrigeration device housing according to claim 6, **characterised in that** the outer pipe section has at least one leading section at its free end, which bears the cutting point.

8. Refrigeration device housing according to claim 6 or 7, **characterised in that** the outer pipe section (12) slopes at its free end and the cutting point is on the leading section of the slope.

9. Refrigeration device housing according to one of the preceding claims, **characterised in that** the outer pipe section (12) has an end surface (13) diagonal to the direction of insertion.

10. Refrigeration device housing according to one of the preceding claims, **characterised in that** the outer leadthrough element (11) can be latched to the inner leadthrough element (1).

11. Refrigeration device housing according to claim 10, **characterised in that** interactive latching steps (9, 16) are formed on an inner surface of the outer pipe section (12) and an outer surface of the inner pipe section (1).

12. Refrigeration device housing according to one of the preceding claims, **characterised in that** the outer leadthrough element (11) comprises a covering flange (13) which rests against the outside of the outer shell (6).

13. Refrigeration device housing according to claim 12, **characterised in that** the covering flange (13) has at least one screw opening (24) and the supporting flange (7) has at least one tapped hole (23) facing the screw opening (24).

14. Refrigeration device housing according to one of the preceding claims, **characterised in that** the outer leadthrough element (11) has a drip edge (17) separated from the outer shell (6).

15. Refrigeration device housing according to one of the preceding claims, **characterised in that** the pipe leadthrough (1, 11) exits from a condensation water collector (21).

16. Method for assembling a pipe leadthrough (1, 11) in a refrigeration device housing according to claim 1, having the following steps:
a) Provision of a refrigeration device housing, in which a housing wall comprises at least one outer shell (6) and an insulating layer delimited by the outer shell and an inner leadthrough element (1) which extends in the insulating layer and which rests against an inside of the outer shell (6);
b) Tearing open of an opening in the outer shell (6) by pressing on an outer leadthrough element (11);
c) Insertion of an outer pipe section (12) of the outer leadthrough element (11) into the opening and the inner leadthrough element (1).

17. Method according to claim 16, **characterised in that** the outer pipe section (12) is fitted to the inner pipe section (2) of the inner leadthrough element (1).

18. Method according to claim 16 or 17, **characterised in that** the leadthrough elements (1, 11) can be latched to each other.

19. Method according to one of the preceding claims, **characterised in that** step a) comprises the generation of a marker (8) indicating the position of the inner leadthrough element on the outside of the outer shell (6).

20. Method according to claim 19, **characterised in that** step a) comprises the generation of the insulating layer by packing with foam and that the marker (8) is generated by packing with foam.

21. Method according to claim 20, **characterised in that** the outer shell

22. Method according to claim 21, **characterised in that** the marker (8) is the impression of a raised surface (26) of a foaming mould (25) projecting into the hollow space.

## Revendications

1. Carter d'appareil frigorifique avec une paroi de carter, qui comprend au moins une enveloppe extérieure (6) et une couche d'isolation délimitée par l'enveloppe extérieure (6), et un passage de tuyaux (1, 11) traversant la paroi de carter, qui comprend une partie de passage extérieure (11) traversant un orifice de l'enveloppe extérieure (6) et s'engrenant dans la partie de passage intérieure (1), **caractérisé en ce qu'**une partie de passage intérieure (1) s'étend dans la couche d'isolation, est contiguë à un côté intérieur de l'enveloppe extérieure (6) et présente une cavité, **en ce que** la partie de passage extérieure (11) s'engrène dans la partie de passage intérieure (1) et **en ce qu'**une partie (10) de l'enveloppe extérieure (6) expulsée de l'orifice est logée dans la cavité de la partie de passage intérieure (1).

2. Carter d'appareil frigorifique selon la revendication 1, **caractérisé en ce que** la partie de passage intérieure (1) comprend un morceau de tuyau intérieur (2) faisant saillie dans la cavité et la partie de passage extérieure (11) comprend un morceau de tuyau extérieur (12) inséré sur le morceau de tuyau intérieur (2).

3. Carter d'appareil frigorifique selon la revendication 1, **caractérisé en ce que** la partie de passage intérieure (1) comprend un gobelet (5) faisant office de cavité, dont un bord est contigu à l'enveloppe extérieure (6) et un fond (4) est traversé par le morceau de tuyau intérieur (2).

4. Carter d'appareil frigorifique selon la revendication 3, **caractérisé en ce que** le gobelet (5) et le morceau de tuyau intérieur (2) sont fabriqués en un seul morceau par moulage par injection de plastique.

5. Carter d'appareil frigorifique selon la revendication 3, **caractérisé par** une bride de support (7) s'étendant du bord du gobelet (5) vers l'enveloppe extérieure (6).

6. Carter d'appareil frigorifique selon l'une des revendications précédentes, **caractérisé en ce que** le morceau de tuyau extérieur (12) est doté d'au moins une pointe coupante.

7. Carter d'appareil frigorifique selon la revendication 6, **caractérisé en ce que** le morceau de tuyau extérieur porte, en son extrémité libre, au moins une section élancée, qui porte la pointe coupante.

8. Carter d'appareil frigorifique selon la revendication 6 ou 7, **caractérisé en ce que** le morceau de tuyau extérieur (12) est exécuté en biais en son extrémité libre et la section élancée du biais présente la pointe coupante.

9. Carter d'appareil frigorifique selon l'une des revendications précédentes, **caractérisé en ce que** le morceau de tuyau extérieur (12) présente une surface terminale (13) orientée en biais par rapport à la direction d'insertion.

10. Carter d'appareil frigorifique selon l'une des revendications précédentes, **caractérisé en ce que** la partie de passage extérieure (11) est encliquetable à la partie de passage intérieure (1).

11. Carter d'appareil frigorifique selon la revendication 10, **caractérisé en ce que** des crans d'encliquètement coopérants (9, 16) sont constitués sur une surface intérieure du morceau de tuyau extérieur (12) et sur une surface extérieure du morceau de tuyau intérieur (1).

12. Carter d'appareil frigorifique selon l'une des revendications précédentes, **caractérisé en ce que** la partie de passage extérieure (11) comprend une bride de couverture (13) contiguë au côté extérieur de l'enveloppe extérieure (6).

13. Carter d'appareil frigorifique selon la revendication 12, **caractérisé en ce que** la bride de couverture (13) présente au moins un trou de vis (24) et la bride de support (7) présente au moins un trou taraudé (23) dirigé vers le trou de vis (24).

14. Carter d'appareil frigorifique selon l'une des revendications précédentes, **caractérisé en ce que** la partie de passage extérieure (11) présente un bord d'égouttage (17) éloigné de l'enveloppe extérieure (6).

15. Carter d'appareil frigorifique selon l'une des revendications précédentes, **caractérisé en ce que** le passage de tuyaux (1, 11) part d'un collecteur d'eau de condensation (21).

16. Procédé de montage d'un passage de tuyaux (1, 11) dans un carter d'appareil frigorifique selon la revendication 1, comprenant les étapes suivantes :
a) mise à disposition d'un carter d'appareil ménager, dans lequel une paroi de carter présente au moins une enveloppe extérieure (6) et une couche d'isolation délimitée par l'enveloppe extérieure et une partie de passage intérieure (1) s'étend dans la couche d'isolation et est contiguë à un côté intérieur de l'enveloppe extérieure (6) ;
b) réalisation d'une ouverture dans l'enveloppe extérieure (6) en y appuyant une partie de passage extérieure (11) ;
c) insertion d'un morceau de tuyau extérieur (12) de la partie de passage extérieure (11) dans l'ouverture et la partie de passage intérieure (1).

17. Procédé selon la revendication 16, **caractérisé en ce que** le morceau de tuyau extérieur (12) est inséré sur un morceau de tuyau intérieur (2) de la partie de passage intérieure (1).

18. Procédé selon la revendication 16 ou 17, **caractérisé en ce que** les parties de passage (1, 11) sont encliquetées l'une à l'autre.

19. Procédé selon l'une des revendications précédentes, **caractérisé en ce que** l'étape a) comprend la génération d'un marquage (8) indiquant la position de la partie de passage intérieure (8) sur le côté extérieur de l'enveloppe extérieure (6).

20. Procédé selon la revendication 19, **caractérisé en ce que** l'étape a) comprend la génération de la couche d'isolation par moussage et **en ce que** le marquage (8) est généré par le moussage.

21. Procédé selon la revendication 20, **caractérisé en ce que** l'enveloppe extérieure

22. Procédé selon la revendication 21, **caractérisé en ce que** le marquage (8) est l'empreinte d'une proéminence (26) d'une forme moussée (25) faisant saillie dans la cavité.
